# EUROPÄISCHE PATENTSCHRIFT

(11) **EP 2 867 151 B1**
(45) Veröffentlichungstag und Bekanntmachung des Hinweises auf die Patenterteilung: **16.03.2016**
(21) Anmeldenummer: 13732136.0
(22) Anmeldetag: 26.06.2013
(51) Int. Cl.: B66B 5/00

(54) **AUFZUGSANLAGE**
LIFT ASSEMBLY
INSTALLATION D'ASCENSEUR

(30) Priorität: 29.06.2012 EP 12174282
(43) Veröffentlichungstag der Anmeldung: 06.05.2015
(73) Patentinhaber: Inventio AG, 6052 Hergiswil (CH)
(72) Erfinder: ZAPF, Volker, CH-6012 Obernau (CH); BÜRGI, Philipp, 12157 Berlin (DE)
(86) Internationale Anmeldenummer: PCT/EP2013/063336
(87) Internationale Veröffentlichungsnummer: WO 2014/001372

(56) Entgegenhaltungen:
- EP-A1- 1 772 411
- EP-A2- 1 626 026

## Beschreibung

Die vorliegende Erfindung betrifft eine Aufzugsanlage mit einer Überwachungseinrichtung sowie ein Verfahren zur Überwachung eines Tragmittels in einer Aufzugsanlage.

Bei Aufzugsanlagen werden zum Tragen und oder Antreiben einer Aufzugskabine herkömmlicherweise Stahlseile als Tragmittel eingesetzt. Gemäss einer Weiterentwicklung solcher Stahlseile werden auch riemenartige Tragmittel, welche Zugträger und eine um die Zugträger angeordnete Ummantelung aufweisen, eingesetzt. Solch riemenartige Tragmittel sind, ähnlich wie herkömmliche Stahlseile, über Treibscheiben und Umlenkrollen in der Aufzugsanlage geführt. Im Gegensatz zu Stahlseilen werden riemenartige Tragmittel jedoch nicht als Ganzes in Rillen in den Umlenkrollen beziehungsweise Treibscheiben geführt, sondern die riemenartigen Tragmittel liegen im Wesentlichen auf den Umlenkrollen beziehungsweise Treibscheiben auf.

Tragmittel laufen in Aufzugsanlagen nicht immer genau senkrecht zur Achse von Umlenkrollen beziehungsweise Treibscheiben. Ein Auftreten von Schrägzug kann einerseits durch eine Konstruktion bedingt sein, oder andererseits durch ungenaue Montage der Aufzugsanlage verursacht werden. Durch solchen Schrägzug der Tragmittel besteht die Gefahr, dass das Tragmittel seitlich von einer Umlenkrolle beziehungsweise von einer Antriebsscheibe abrutscht. Um dies zu verhindern, werden hochgezogene Seitenränder an den Umlenkrollen beziehungsweise Treibscheiben eingesetzt, oder auch Längsrippen und Längsnuten im Tragmittel sowie auf der Traktionsfläche der Umlenkrollen beziehungsweise Treibscheiben, welche ineinander greifen und so eine seitliche Führung gewährleisten.

Es hat sich jedoch gezeigt, dass Massnahmen wie hochgezogene Seitenränder oder Längsrillen im Tragmittel eine seitliche Entgleisung des Tragmittels nicht in jedem Fall verhindern können. Insbesondere bei Tragmitteln mit Längsrippen wurde beobachtet, dass das Tragmittel durch Schrägzug um eine oder mehrere Längsrippen seitlich versetzt wurde, sodass das Tragmittel seitlich über die Umlenkrolle hinausragt, ohne vollständig seitlich zu entgleisen. Somit besteht die Gefahr, dass ein Tragmittel seitlich von einer Umlenkrolle beziehungsweise einer Treibscheibe zumindest teilweise entgleist, ohne dass dies von den Sicherheitssystemen der Aufzugsanlage erkannt wird.

Es ist daher eine Aufgabe der vorliegenden Erfindung, eine Aufzugsanlage zur Verfügung zu stellen, in welcher eine zumindest teilweise seitliche Entgleisung des Tragmittels von Umlenkrollen zuverlässig erkannt wird. Eine solche Einrichtung soll zudem kostengünstig und robust sowohl in der Herstellung als auch im Gebrauch sein. Zudem ist es eine Aufgabe der vorliegenden Erfindung, ein Verfahren zur Überwachung eines Tragmittels in einer Aufzugsanlage bereitzustellen, welches zuverlässig eine seitliche Entgleisung des Tragmittels von einer Umlenkrolle feststellt.

Diese Aufgabe wird gelöst durch eine Aufzugsanlage, in welcher ein Tragmittel über einen Antrieb und über eine Umlenkrolle geführt ist, wobei an der Umlenkrolle eine Abdeckung angeordnet ist, und wobei die Abdeckung das an der Umlenkrolle einlaufende beziehungsweise auslaufende Tragmittel zumindest teilweise abdeckt. Die Abdeckung ist durch eine Überwachungseinrichtung überwacht, sodass eine Verformung der Abdeckung durch das Tragmittel feststellbar ist.

Die Verwendung einer Abdeckung und einer damit gekoppelten Überwachungseinrichtung hat den Vorteil, dass ein bereits existierendes Element, nämlich die Abdeckung, für eine weitere Funktion genutzt werden kann. Solche Abdeckungen von Umlenkrollen sind beispielsweise in der Veröffentlichungsschrift EP1626026A1 offenbart. Sie dienen dem Zweck, ein Entkoppeln des Tragmittels von der Umlenkrolle zu verhindern, wenn das Tragmittel erschlafft. Eine Erschlaffung des Tragmittels kann unter anderem bei einem abrupten Stopp in einer Aufwärtsbewegung der Kabine oder bei einem Aufsetzen der Kabine auf einem Puffer auftreten. In solchen Situationen reicht eine solche Abdeckung aus, um das Tragmittel auf der Umlenkrolle zu halten. Ein seitlich zumindest teilweise entgleistes Tragmittel kann jedoch von einer solchen Abdeckung nicht aufgehalten werden. Ein Vorteil der vorgeschlagenen Lösung ist es also, ein bereits vorhandenes Bauelement für eine weitere Funktion zu nutzen.

Da die Abdeckung der Umlenkrolle ausgelegt ist, schlaffe Riemen in Position zu halten, verformt sich eine solche Abdeckung unmittelbar, wenn ein Tragmittel unter Last in Berührung mit der Abdeckung kommt. Eine solche Verformung kann eine bleibende Verformung oder auch eine vorübergehende Verformung sein. Bei einer vorübergehenden Verformung verbiegt sich die Abdeckung kurzfristig und findet sodann wieder in ihre ursprüngliche Form zurück. Bei einer bleibenden Verformung bricht die Abdeckung auseinander oder es verbiegen sich Elemente der Abdeckung, ohne später wieder in ihre ursprüngliche Form zurück zu finden. Bleibende Verformungen können zudem auch entstehen, indem das Tragmittel an der Abdeckung reibt, sodass diese an ihrer Oberfläche durch die Abreibung und / oder durch die dabei entstehende Wärmebildung bleibend verformt wird.

Um eine solche bleibende oder vorübergehende Verformung der Abdeckung feststellen zu können, kann die Überwachungseinrichtung grundsätzlich auf verschiedene Art und Weise gestaltet sein. Je nachdem, wie die Überwachungseinrichtung ausgeführt ist, ist die Überwachungseinrichtung zumindest teilweise in der Abdeckung integriert oder aber vollständig ausserhalb der Abdeckung ausgebildet.

In einem bevorzugten Ausführungsbeispiel ist die Überwachungseinrichtung zumindest teilweise in der Abdeckung integriert. Dabei kann beispielsweise ein Sensor an der Abdeckung angebracht sein, und ein ebenfalls zur Überwachungseinrichtung gehörende Auswerteeinheit kann vollständig ausserhalb der Abdeckung angeordnet sein. Der Bestandteil der Überwachungseinrichtung, welcher in der Abdeckung integriert ist, kann dabei auf einer Oberfläche der Abdeckung und / oder im Material der Abdeckung drin angeordnet sein.

Gemäss einem weiteren Ausführungsbeispiel umfasst die Überwachungseinrichtung eine Lichtschranke, welche derart angeordnet ist, dass durch eine Verformung der Abdeckung ein Lichtstrahl unterbrochen beziehungsweise freigegeben wird.

In einem weiteren Ausführungsbeispiel umfasst die Überwachungseinrichtung einen Näherungssensor, um eine Verformung der Abdeckung durch das Tragmittel festzustellen. Ein solcher Näherungssensor kann beispielsweise seitlich neben der Abdeckung angeordnet sein.

In einem weiteren Ausführungsbeispiel umfasst die Überwachungseinrichtung einen Drucksensor, welcher eine Verformung der Abdeckung durch das Tragmittel feststellt. Ein solcher Drucksensor kann beispielsweise an einer Seitenwand der Abdeckung angeordnet sein.

In einem weiteren Ausführungsbeispiel umfasst die Überwachungseinrichtung einen elektrischen Stromkreis. In einer bevorzugten Ausführungsform ist der elektrische Stromkreis derart auf der Abdeckung angeordnet, dass durch einen Bruch der Abdeckung an einer Sollbruchstelle der elektrische Stromkreis unterbrochen wird. Der elektrische Stromkreis umfasst zumindest eine elektrische Leiterbahn, welche auf einer Oberfläche der Abdeckung oder in der Abdeckung angeordnet sein kann. Solche elektrische Leiterbahnen können beispielsweise durch ein Beschichtungsverfahren auf der Abdeckung angebracht werden.

Elektrische Leiterbahnen können auf unterschiedliche Art und Weise auf der Abdeckung angebracht werden. In einem ersten Ausführungsbeispiel sind die elektrischen Leiterbahnen in die Abdeckung eingegossen. In einem zweiten Ausführungsbeispiel sind die elektrischen Leiterbahnen auf die Abdeckung aufgeklebt. In einem dritten Ausführungsbeispiel besteht die Abdeckung teilweise aus leitendem Kunststoff. In einem vierten Ausführungsbeispiel werden die elektrischen Leiterbahnen mit einem Beschichtungsverfahren auf der Abdeckung angebracht. Je nach Art der Abdeckung kann ein unterschiedliches Verfahren zur Anbringung von elektrischen Leiterbahnen geeignet sein.

Eine Überwachungseinrichtung, welche einen elektrischen Stromkreis umfasst, hat den Vorteil, dass sie kostengünstig realisiert werden kann. Zudem kann ein solcher elektrischer Stromkreis in den Sicherheitskreis der Aufzugsanlage integriert werden.

Um eine vorübergehende Verformung der Abdeckung feststellen zu können, umfasst die Überwachungseinrichtung gemäss einem Ausführungsbeispiel ein Überbrückungselement, welches durch eine Verformung der Abdeckung von einer ersten Position in eine zweite Position übergeht, sodass durch eine Bestimmung der Position des Überbrückungselementes die Verformung der Abdeckung feststellbar ist. Auch für eine solche Anordnung sind grundsätzlich unterschiedliche Arten von Überwachungseinrichtungen denkbar. In einem bevorzugten Ausführungsbeispiel umfasst die Überwachungseinrichtung auch hier einen elektrischen Stromkreis. Dabei schliesst das Überbrückungselement, wenn es in der ersten Position ist, den elektrischen Stromkreis, und öffnet den elektrischen Stromkreis wenn es in der zweiten Position ist.

In einer vorteilhaften Ausführungsform überbrückt das Überbrückungselement in der ersten Position eine erste Seitenwand der Abdeckung mit einer zweiten Seitenwand der Abdeckung.

Aufzugsanlagen können unterschiedlich ausgestaltet sein. So gibt es beispielsweise Aufzugsanlagen ohne Gegengewicht und Aufzugsanlagen mit Gegengewicht. Die hier beschriebene Überwachungseinrichtung ist grundsätzlich in vielen verschiedenen Typen von Aufzugsanlagen einsetzbar. Vorzugsweise wird eine solche Überwachungseinrichtung an Abdeckungen von Umlenkrollen eingesetzt, welche sich an einer Kabine befinden. Es ist jedoch auch denkbar, eine solche Überwachungseinrichtung an einer Abdeckung einzusetzen, welche an einer Umlenkrolle an einem Gegengewicht angeordnet ist. Zudem wird eine solche Überwachungseinrichtung vorzugsweise in Aufzugsanlagen mit riemenartigen Tragmitteln eingesetzt.

Die Aufgabe wird zudem gelöst durch ein Verfahren zur Überwachung eines Tragmittels in einer Aufzugsanlage, in welcher ein Tragmittel über einen Antrieb und eine Umlenkrolle geführt ist, wobei an der Umlenkrolle eine Abdeckung angeordnet ist, und wobei die Abdeckung das an der Umlenkrolle einlaufende beziehungsweise auslaufende Tragmittel zumindest teilweise abdeckt. Das Verfahren umfasst die Schritte: Überwachen der Abdeckung durch eine Überwachungsvorrichtung, welche eine Verformung der Abdeckung feststellen kann, und Generieren einer Meldung, falls die Überwachungsvorrichtung eine Verformung der Abdeckung feststellt.

Eine Meldung kann beispielsweise ein elektrisches Signal, ein akustisches Signal, ein elektronisches Signal oder ein mechanisches Signal sein, welches von der Überwachungsvorrichtung selbst oder von einer anderen Komponente in der Aufzugsanlage, wie beispielsweise der Aufzugssteuerung, ausgesendet wird.

In einer vorteilhaften Ausführungsform wird das Verfahren in einer Aufzugsanlage mit einer oben beschriebenen Überwachungseinrichtung eingesetzt.

Anhand von Figuren wird die Erfindung symbolisch und beispielhaft näher erläutert. Es zeigen:
- Figur 1: eine schematische Darstellung einer beispielhaften Aufzuganlage; und
- Figuren 2a bis 2c: eine schematische Darstellung einer beispielhaften Abdeckung mit einer Überwachungseinrichtung.

In Figur 1 ist eine beispielhafte Ausführungsform einer Aufzugsanlage 1 dargestellt. Die Aufzugsanlage 1 umfasst eine Kabine 2, ein Gegengewicht 3, einen Antrieb 4 und ein Tragmittel 5. Dabei ist das Tragmittel 5 durch eine erste Tragmittelbefestigung 7 in der Aufzugsanlage fixiert, über eine Gegengewichtsumlenkrolle 10 geführt, über den Antrieb 4 geführt, über zwei Kabinenumlenkrollen 8 geführt und durch eine zweite Tragmittelbefestigung 7 wiederum in der Aufzugsanlage 1 befestigt. An den Kabinenumlenkrollen 8 ist jeweils eine Abdeckung 9 angeordnet. In diesem Ausführungsbeispiel ist die Aufzugsanlage 1 in einem Schacht 6 angeordnet.

Die beispielhafte Aufzugsanlage 1 in Figur 1 umfasst ein Gegengewicht 3. In einer nicht dargestellten alternativen Ausführungsform umfasst die Aufzugsanlage kein Gegengewicht. Es sind zudem zahlreiche andere Ausführungsformen einer Aufzugsanlage möglich.

In den Figuren 2a bis 2c ist jeweils eine Abdeckung 9 mit einer Überwachungseinrichtung dargestellt. In Figur 2c ist zusätzlich zur Abdeckung 9 auch eine Kabinenumlenkrolle 8 und ein Tragmittelabschnitt 5 dargestellt, sowie eine Spannungsquelle 13 und ein Amperemeter 14. Im Ausführungsbeispiel in Figur 2b umfasst die Überwachungseinrichtung elektrische Leiterbahnen 11, welche auf der Abdeckung 9 angeordnet sind. Im Ausführungsbeispiel in Figur 2c umfasst die Überwachungseinrichtung ein Überbrückungselement 12. Im Ausführungsbeispiel in Figur 2a umfasst die Überwachungseinrichtung sowohl elektrische Leiterbahnen 11 auf der Abdeckung 9 sowie ein Überbrückungselement 12.

In Figur 2b sind elektrische Leiterbahnen 11 auf der Oberfläche der Abdeckung 9 angeordnet. Die Abdeckung 9 umfasst eine erste Seitenwand und eine zweite Seitenwand und ein Teilstück, welches die erste Seitenwand mit der zweiten Seitenwand verbindet. Es wurde beobachtet, dass die Abdeckung 9 am häufigsten dort bricht, wo eine Seitenwand mit dem die Seitenwände verbindenden Teilstück zusammentrifft. Die elektrischen Leiterbahnen 11 sind nun derart auf der Oberfläche der Abdeckung 9 angeordnet, dass ein Bruch der Abdeckung 9 entlang einer Sollbruchstelle am Rande der Seitenwände zuverlässig festgestellt werden kann.

Durch die Anschlusselemente 15 können die elektrischen Leiterbahnen 11 mit einer Spannungsquelle und einem Amperemeter verbunden werden (nicht dargestellt). Somit kann eine Unterbrechung der elektrischen Leiterbahnen 11 auf Grund einer Verformung der Abdeckung 9 festgestellt werden, indem der Stromfluss durch die elektrischen Leiterbahnen 11 gemessen wird.

In Figur 2c ist ein Überbrückungselement 12 an der Abdeckung 9 angeordnet. Das Überbrückungselement 12 überbrückt eine erste Seitenwand der Abdeckung mit einer zweiten Seitenwand der Abdeckung 9. Das Überbrückungselement 12 schliesst in der Figur 2c dargestellten Position einen Stromkreis, an welchem eine Spannungsquelle 13 und ein Amperemeter 14 angeschlossen sind. Wird nun die Abdeckung 9 verformt durch ein zumindest teilweises seitliches Entgleisen des Tragmittels 5 von der Umlenkrolle 8, dann wird das Überbrückungselement 12 von einer ersten Position in eine zweite Position (nicht dargestellt) überführt, und der Stromkreis wird unterbrochen. Das Überbrückungselement 12 ist dabei nicht fest mit der Abdeckung 9 verbunden, sondern wird lediglich zwischen den Seitenwänden der Abdeckung 9 eingeklemmt.

Die Überwachungseinrichtungen in den Figuren 2b und 2c können miteinander kombiniert werden. So ist in Figur 2a eine Überwachungseinrichtung dargestellt, welche sowohl ein Überbrückungselement 12 als auch elektrische Leiterbahnen 11 umfasst. Durch eine solche Kombination wird eine grösstmögliche Zuverlässigkeit bei der Feststellung einer zumindest teilweisen seitlichen Entgleisung des Tragmittels von der Umlenkrolle gewährleistet.

## Patentansprüche

1. Aufzugsanlage (1), in welcher ein Tragmittel (5) über einen Antrieb (3) und über eine Umlenkrolle (8, 10) geführt ist, wobei an der Umlenkrolle eine Abdeckung (9) angeordnet ist, und wobei die Abdeckung (9) das an der Umlenkrolle (8, 10) einlaufende bzw. auslaufende Tragmittel (5) zumindest teilweise abdeckt, **dadurch gekennzeichnet, dass**
die Abdeckung (9) durch eine Überwachungseinrichtung überwacht ist, sodass eine Verformung der Abdeckung (9) durch das Tragmittel (5) feststellbar ist.

2. Aufzugsanlage (1) nach Anspruch 1, wobei die Überwachungseinrichtung zumindest teilweise in der Abdeckung (9) integriert ist.

3. Aufzugsanlage (1) nach einem der Ansprüche 1 oder 2, wobei durch die Überwachungseinrichtung eine bleibende Verformung der Abdeckung (9) feststellbar ist.

4. Aufzugsanlage (1) nach einem der vorhergehenden Ansprüche, wobei die Überwachungseinrichtung einen elektrischen Stromkreis umfasst.

5. Aufzugsanlage (1) nach Anspruch 4, wobei der elektrische Stromkreis derart auf der Abdeckung (9) angeordnet ist, dass durch einen Bruch der Abdeckung (9) an einer Sollbruchstelle der elektrische Stromkreis unterbrochen wird.

6. Aufzugsanlage (1) nach Anspruch 5, wobei der elektrische Stromkreis zumindest eine elektrische Leiterbahn (11) umfasst, welche auf einer Oberfläche der Abdeckung (9) angeordnet ist.

7. Aufzugsanlage (1) nach Anspruch 6, wobei die elektrische Leiterbahn (11) durch ein Beschichtungsverfahren auf der Abdeckung (9) angeordnet ist.

8. Aufzugsanlage (1) nach Anspruch 5, wobei der elektrische Stromkreis eine elektrische Leiterbahn (11) umfasst, welche in der Abdeckung (9) angeordnet ist.

9. Aufzugsanlage (1) nach einem der vorhergehenden Ansprüche, wobei durch die Überwachungseinrichtung eine vorübergehende Verformung der Abdeckung (9) feststellbar ist.

10. Aufzugsanlage (1) nach Anspruch 9, wobei die Überwachungseinrichtung ein Überbrückungselement (12) umfasst, welches durch eine Verformung der Abdeckung (9) von einer ersten Position in eine zweite Position übergeht, sodass durch eine Bestimmung der Position des Überbrückungselementes (12) die Verformung der Abdeckung (9) feststellbar ist.

11. Aufzugsanlage (1) nach Anspruch 10, wobei das Überbrückungselement (12) in der ersten Position einen elektrischen Stromkreis schliesst und in der zweiten Position den elektrischen Stromkreis unterbricht.

12. Aufzugsanlage (1) nach Anspruch 11, wobei das Überbrückungselement (12) in der ersten Position eine erste Seitenwand der Abdeckung (9) und eine zweite Seitenwand der Abdeckung (9) überbrückt.

13. Aufzugsanlage (1) nach einem der vorhergehenden Ansprüche, wobei die Umlenkrolle (8, 10) an einer Kabine (2) angeordnet ist, sodass die Kabine (2) mit dem Antrieb (3) über das Tragmittel (5) gekoppelt und in der Aufzugsanlage (1) verfahrbar ist, und / oder wobei das Tragmittel (5) riemenartig ausgebildet ist.

14. Verfahren zur Überwachung eines Tragmittels (5) in einer Aufzugsanlage (1), in welcher ein Tragmittel (5) über einen Antrieb (3) und eine Umlenkrolle (8, 10) geführt ist, wobei an der Umlenkrolle (8, 10) eine Abdeckung (9) angeordnet ist, und wobei die Abdeckung (9) das an der Umlenkrolle (8, 10) einlaufende bzw. auslaufende Tragmittel (5) zumindest teilweise abdeckt, das Verfahren umfassend die Schritte:
Überwachen der Abdeckung (9) durch eine Überwachungsvorrichtung, welche eine Verformung der Abdeckung (9) feststellen kann, und
Generieren einer Meldung, falls die Überwachungsvorrichtung eine Verformung der Abdeckung (9) feststellt.

15. Verfahren nach Anspruch 14, wobei das Verfahren in einer Aufzugsanlage (1) nach einem der Ansprüche 1 bis 13 durchgeführt wird.

## Claims

1. Lift installation (1) in which a support means (5) is guided via a drive (3) and a deflecting roller (8, 10), wherein a cover (9) is arranged at the deflecting roller and wherein the cover (9) at least partly covers the support means (5) running in or running out at the deflecting roller (8, 10), **characterised in that** the cover (9) is monitored by a monitoring device so that deformation of the cover (9) by the support means (5) can be ascertained.

2. Lift installation (1) according to claim 1, wherein the monitoring device is integrated at least partly in the cover (9).

3. Lift installation (1) according to one of claims 1 and 2, wherein a permanent deformation of the cover (9) can be ascertained by the monitoring device.

4. Lift installation (1) according to any one of the preceding claims, wherein the monitoring device comprises an electrical circuit.

5. Lift installation (1) according to claim 4, wherein the electrical circuit is so arranged on the cover (9) that the electrical circuit is interrupted by breakage of the cover (9) at a frangible location.

6. Lift installation (1) according to claim 5, wherein the electrical circuit comprises at least one electrical conductor track (11) arranged on a surface of the cover (9).

7. Lift installation (1) according to claim 6, wherein the electrical conductor track (11) is arranged on the cover (9) by a coating method.

8. Lift installation (1) according to claim 5, wherein the electrical circuit comprises an electrical conductor track (11) arranged in the cover (9).

9. Lift installation (1) according to any one of the preceding claims, wherein a temporary deformation of the cover (9) can be ascertained by the monitoring device.

10. Lift installation (1) according to claim 9, wherein the monitoring device comprises a bridging element (12) which through deformation of the cover (9) goes over from a first position to a second position so that the deformation of the cover (9) is ascertainable by determination of the position of the bridging element (12).

11. Lift installation (1) according to claim 10, wherein the bridging element (12) in the first position closes an electrical circuit and in the second position interrupts the electrical circuit.

12. Lift installation (1) according to claim 11, wherein the bridging element (12) in the first position bridges over a first side wall of the cover (9) and a second side wall of the cover (9).

13. Lift installation (1) according to any one of the preceding claims, wherein the deflecting roller (8, 10) is arranged at a cage (2) so that the cage (2) is coupled with the drive (3) by way of the support means (5) and is movable in the lift installation (1) and/or wherein the support means (5) is of belt-like construction.

14. Method of monitoring a support means (5) in a lift installation (1), in which a support means (5) is guided via a drive (3) and a deflecting roller (8, 10), wherein a cover (9) is arranged at the deflecting roller (8, 10) and wherein the cover (9) at least partly covers the support means (5) running in or running out at the deflecting roller (8, 10), the method comprising the steps of:
monitoring the cover (9) by a monitoring device, which can ascertain deformation of the cover (9) and
generating a report if the monitoring device ascertains deformation of the cover (9).

15. Method according to claim 14, wherein the method is performed in a lift installation (1) according to any one of claims 1 to 13.

## Revendications

1. Installation d'ascenseur (1) dans laquelle un élément porteur (5) est guidé par l'intermédiaire d'un entraînement (3) et d'une poulie de renvoi (8, 10), étant précisé qu'il est prévu sur la poulie de renvoi un recouvrement (9), et que le recouvrement (9) recouvre au moins en partie l'élément porteur (5) qui arrive sur la poulie de renvoi (8, 10) et quitte celle-ci,
**caractérisée en ce que** le recouvrement (9) est surveillé par un dispositif de surveillance, de sorte qu'une déformation dudit recouvrement (9) par l'élément porteur (5) peut être constatée.

2. Installation d'ascenseur (1) selon la revendication 1, étant précisé que le dispositif de surveillance est au moins en partie intégré dans le recouvrement (9).

3. Installation d'ascenseur (1) selon l'une des revendications 1 ou 2, étant précisé que grâce au dispositif de surveillance, une déformation durable du recouvrement (9) peut être constatée.

4. Installation d'ascenseur (1) selon l'une des revendications précédentes, étant précisé que le dispositif de surveillance comprend un circuit électrique.

5. Installation d'ascenseur (1) selon la revendication 4, étant précisé que le circuit électrique est disposé sur le recouvrement (9) de telle sorte qu'une rupture dudit recouvrement (9) à un point de rupture interrompe le circuit électrique.

6. Installation d'ascenseur (1) selon la revendication 5, étant précisé que le circuit électrique comprend au moins une piste conductrice électrique (11) qui est disposée sur une surface du recouvrement (9).

7. Installation d'ascenseur (1) selon la revendication 6, étant précisé que la piste conductrice électrique (11) est disposée grâce à un procédé de revêtement sur le recouvrement (9).

8. Installation d'ascenseur (1) selon la revendication 5, étant précisé que le circuit électrique comprend une piste conductrice électrique (11) qui est disposée dans le recouvrement (9).

9. Installation d'ascenseur (1) selon l'une des revendications précédentes, étant précisé que grâce au dispositif de surveillance, une déformation temporaire du recouvrement (9) peut être constatée.

10. Installation d'ascenseur (1) selon la revendication 9, étant précisé que le dispositif de surveillance comprend un élément formant pont (12) qui, du fait d'une déformation du recouvrement (9), passe d'une première position à une seconde position, de sorte que grâce à une définition de la position dudit élément formant pont (12), la déformation du recouvrement (9) peut être constatée.

11. Installation d'ascenseur (1) selon la revendication 10, étant précisé que l'élément formant pont (12) ferme un circuit électrique, dans la première position, et l'interrompt, dans la seconde position.

12. Installation d'ascenseur (1) selon la revendication 11, étant précisé que l'élément formant pont (12), dans la première position, passe sur une première paroi latérale du recouvrement (9) et sur une seconde paroi latérale du recouvrement (9).

13. Installation d'ascenseur (1) selon l'une des revendications précédentes, étant précisé que la poulie de renvoi (8, 10) est disposée sur une cabine (2), de sorte que la cabine (2) est accouplée à l'entraînement (3) par l'intermédiaire de l'élément porteur (5) et est apte à circuler dans l'installation d'ascenseur (1), et/ou étant précisé que l'élément porteur (5) est conçu à la manière d'une courroie.

14. Procédé pour surveiller un élément porteur (5) dans une installation d'ascenseur (1) dans laquelle un élément porteur (5) est guidé par l'intermédiaire d'un entraînement (3) et d'une poulie de renvoi (8, 10), étant précisé qu'il est prévu sur la poulie de renvoi (8, 10) un recouvrement (9), et que le recouvrement (9) recouvre au moins en partie l'élément porteur (5) qui arrive sur la poulie de renvoi (8, 10) et quitte celle-ci, le procédé comprenant les étapes :
de surveillance du recouvrement (9) par un dispositif de surveillance qui peut constater une déformation du recouvrement (9), et
de production d'un message au cas où le dispositif de surveillance constate une déformation du recouvrement (9).

15. Procédé selon la revendication 14, étant précisé que le procédé est exécuté dans une installation d'ascenseur (1) selon l'une des revendications 1 à 13.
